# DEMANDE DE BREVET EUROPEEN

(11) **EP 0 026 021 A1**
(43) Date de publication de la demande: **01.04.1981**
(21) Numéro de dépôt: 80200880.5
(22) Date de dépôt: 18.09.1980
(51) Int. Cl.: E05D 3/06

(54) **Joint pivotant pour panneaux suspendus**

(30) Priorité: 19.09.1979 IT 8413979
(71) Demandeur: CADEL INDUSTRIA MOBILI S.p.A., I-31022 Preganziol Treviso (IT)
(72) Inventeur: Bianchin Scarpa, Afra, I-31040 Trevignano Treviso (IT); Scarpa, Tobia, I-31040 Trevignano Treviso (IT)
(74) Mandataire: Piovesana, Paolo

(57) **Abrégé**

Le joint se compose d'une couple d'éléments (1,1') liés aux panneaux juxtaposés (2,2') en correspondance des bords verticaux juxtaposés et liés réciproquement par au moins une petite barre (6) articulée aux deux, et comprenant au moins une couple d'engrengages égaux (5, 5', 13,13'), solidaires auxdits éléments (1,1'), concentriques aux pivots d'articulation (7, 7') de la petite barre (6) et réciproquement engagés.

Le joint permet d'effectuer des mouvements d'ouverture et fermeture des panneaux d'une façon correcte, et il ne pose aucune limitation aux dimensions des panneaux et permet en outre d'obtenir une parfaite situation coplanaire des parois obtenues.

## Description

La présente invention a trait à un joint pivotant pour panneaux verticaux suspendus.

Dans l'aménagement d'intérieur, on utilise fréquem- ment des panneaux verticaux coulissants pour obtenir des séparations, des parois, des portes, des façades et parties de meubles, etc.

Afin d'avoir, pendant lespériodes de non-utilisation, la possibilité de ranger les panneaux les uns juxtaposés aux autres, on a proposé de les positionner avec une articulation à "soufflet" ; de cette façon, ils peuvent facilement passer d'une configuration de "travail", dans laquelle ils sont disposés juxtaposés de manière à former la paroi désirée ou la portion de paroi, à une configuration de "repos", dans laquelle ils sont disposés parallèlement juxtaposés l'un à l'autre, en faisant ainsi"disparaître" la paroi qui avait été précédemment formée.

Essentiellement, il existe deux types de ces panneaux: ceux articulés et inférieurement et supérieurement aux oeuvres fixes ou aux structures solidaires du mur, et les panneaux articulés seulement au sommet et constituant par conséquent des panneaux "suspendus".

Les panneaux suspendus et fixés également par leur partie inférieure demandent nécessairement la présence d'un rail supérieur et d'un rail inférieur laquelle, outre à interrompre la continuité du plancher, nécessite des travaux d'installation coûteux et complexes.

Les panneaux articulés seulement dans leur partie supérieure se déforment facilement pendant leur actionnement et se prêtent donc mal à assurer une fermeture satisfaisante. De plus, les joints qui relient deux à deux les panneaux ne transmettent pas correctement les sollicitations auxquelles ils sont soumis pendant leur mouvement, et qui provoquent souvent le blocage des joints contre les rails de guidage.

Cet inconvénient oblige à réduire les dimensions transversales des panneaux et à les rendre trop petites pour certaines applications, notamment dans le cas où les panneaux, au lieu d'être entièrement réalisés en un matériau rigide (bois, plastique, métal), sont réalisés avec un châssis rigide fermé par un matériau moins rigide (tissu, etc.), et ils sont alors plus facilement déformables.

But de l'invention est de réaliser des séparations, parois, portes, façades et parties de meubles, etc. avec des panneaux articulés entre eux a soufflet et guidés seulement dans leur partie supérieure, mais sans tous les inconvénients connus dans les panneaux de ce genre, et en particulier avec des panneaux qui puissent être facilement et sûrement actionnés et qui ne coincent pas, même s'ils sont réalisés avec un châssis faisant fonction de support et avec un matériau à l'intérieur non rigide.

Ce but est obtenu, selon l'invention, avec un joint d'articulation pour panneaux verticaux suspendus ayant un couple d'éléments liés aux panneaux adjacents en correspondance des bords verticaux juxtaposés et liés entre eux par une petite barre articulé par rapport aux deux, et ayant en outre au moins un couple d'engrenages égaux, solidaires à ces éléments, concentriques par rapport aux pivots d'articulation de cette barrette et réciproquement engagés.

Selon la présente invention, le joint peut être muni de moyens d'arrêt des deux éléments de façon à pouvoir fixer les panneaux repliés sur eux-mêmes et juxtaposés.

Selon une forme préférée d'exécution, le joint selon l'invention peut avoir des couples d'engrenages directement engagés entre eux.

Dans une forme différente d'exécution, les deux engrenages solidaires aux deux éléments du joint selon l'invention peuvent être accouplés entre eux moyennant une seconde couple d'engrenages égaux, installée libre sur la petite barre.

L'invention est décrite ci-dessous en deux formes d'exécution préférées, non limitatives, pour réaliser l'accouplement selon les dessins annexés, dans lesquels :
la fig. l montre une vue en perspective partiellement en coupe d'un joint selon l'invention, dans une forme d'exécution préférée ;
la fig. 2 montre le joint dans la section II-II de fig.l;
la fig. 3 montre une vue latérale de la paroi, partiellement ouverte, réalisée avec des panneaux verticaux suspendus réciproquement liés par des joints selon l'invention;
la fig. 4 montre une vue depuis le haut selon la coupe IV-IV de la fig. 3;
la fig. 5 montre selon la même perspective de fig. 1, une différente forme d'exécution, et
la fig. 6 montre le joint selon la section VI-VI de fig.5.

Comme on peut voir des figures, le joint selon l'invention se compose essentiellement d'une couple d'éléments 1, l', réalisés en matériel métallique (par exemple aluminium) ou en matière plastique.

Chaque élément 1, l' est fourni de moyens pour la liaison avec les panneaux 2, 2', là où les bords verticaux sont juxtaposés. Si les panneaux sont en matériel lourd, les fixations peuvent être constituées par des pivots, éventuellement filetés, qui peuvent s'insérer à l'intérieur du corps du panneau même. Si les panneaux sont constitués par une structure de support 3,3' (cf. fig.5 et 6) et par un matériel 4, 4', rigide ou non, les fixations sont de préférence constituées par des trous dans lesquels est insérée la structure de support.

Dans une forme de réalisation selon la fig. 1, à chaque élément 1, l' est fixée une couple d'engrenages 5, 5' égaux, ou mieux une couple de secteurs d'engrenages, qui peuvent être réalisés comme partie intégrante de l'élément 1, l', ou bien qui peuvent être réalisés à part et fixés dans un deuxième temps.

Les deux couples d'engrenages 5, 5', qui dépassent latéralement le corps de l'élément 1, 1', s'engagent réciproquement et sont maintenus dans cette position d'engagement par une petite barre 6, interposée entre les deux engrenages de chaque couple et articulée par rapport aux deux éléments 1, l' là où se trouvent les pivots 7, 7' concentriques par rapport aux engrenages 5, 5'.

Les deux éléments 1, l' sont en outre fournis d'un bord 8, 8' qui forme la butée pour la petite barre 6 quand les panneaux sont repliés sur eux-mêmes et qui empêche ces panneaux 2, 2' de dépasser cette position, ainsi que l'on verra ci-après.

Le joint suivant l'invention est appliqué aux deux panneaux 2, 2' la où les deux bords verticaux se trouvent en face. Dans le cas où les panneaux sont de grandes dimensions, il est préférable d'utiliser une série de joints positionnés à différentes hauteurs, tandis que s'agissant de panneaux de dimensions et/ou poids plus réduits, il suffit d'employer pour chaque couple de panneaux deux joints situés en correspondance de leurs bords supérieur et inférieur.

Les panneaux qui forment la paroi désirée, ainsi fixés entre eux, peuvent être suspendus à un rail horizontal 9 moyennant des chariots à roulements 10 en correspondance de l'un des deux sommets supérieurs de chaque panneau. En particulier, pour permettre un mouvement correct à soufflet des panneaux, il faut prévoir un chariot tous les deux panneaux adjacents (cf. fig. 4).

De tous les panneaux qui forment la paroi, celui fixe 2", auquel sont juxtaposés les autres dans la phase d'ouverture, est en même temps fixé au plancher, de préférence par un petit bloc d'articulation 11 qui puisse être facilement caché à la vue.

Après ce montage des panneaux, leur fonctionnement est le suivant :
pour ouvrir la paroi, il suffit d'exercer une poussée horizontale sur le bord libre du panneau le plus éloigné de celui 2" fixé au plancher ; de cette manière, la sollicitation se transmet aux panneaux contigus à travers les joints qui, grâce à leur lien réciproque, empêchent toute déformation des panneaux et permettent un mouvement facile, sûr et sans que les panneaux se coincent. En effet, à la différence des panneauxconnus à soufflet, dans les panneaux liés avec le joint selon l'invention, la rotation d'un panneau provoque automatiquement la rotation dans le sens opposé du panneau contigu et celle-ci se transmet de panneau en panneau, en rendant toute l'opération d'ouverture plus facile.

Pour fermer la paroi, on procède de la façon inverse, et même dans ce cas, le mouvement qui en découle est précis, facile et sûr. De plus, la configuration de repos des panneaux né peut pas être dépassée grâce à la butée de la petite barre 6 contre les bords 8, 8' des éléments 1, l'.

Outre la correcte exécution des mouvements d'ouverture et/ou fermeture des panneaux, le joint selon l'invention offre encore d'autres avantages, que voici :
- Il n'y a aucune limitation aux dimensions des panneaux ; il suffit en effet en augmentant la hauteur des panneaux, d'augmenter le nombre des joints, pour obtenir toujours la rigidité des panneaux pendant leur mouvement. Si la hauteur des panneaux devait être supérieure à celle admissible pour la résistance du rail supérieur et pour la déformabilité des panneaux mêmes, il est possible de soutenir ces panneaux aussi avec des rails intermédiaires.
- Le joint permet d'obtenir une parfaite co_planarité de la paroi obtenue ; étant donné en effet la possibilité de transmettre les sollicitations d'un panneau aux autres, on peut obtenir des parois constituées de panneaux parfaitement coplanaires, et il suffit, pour recueillir ces panneaux à soufflet, d'exercer une traction dans le sens perpendiculaire à la paroi de n'importe quel point d'articulation entre deux panneaux contigus, par exemple selon l'indication de la flèche 12 à la fig. 4.

Dans la forme de réalisation représentée aux figures 5 ou 6, les engrenages 13, 13', qui fonctionnent selon le même principe du joint objet de l'invention, solidaires aux éléments 1, 1', au lieu d'être directement engagés entre eux, sont reliés par une deuxième couple d'engrenages intermédiaires égaux 14, 14', fixés libres de tourner sur les pivots 15, 15' solidaires à la petite barre 6.

De cette façon, il est possible de maintenir les dimensions des différents engrenages réduites et les maintenir cachés a la vue.

## Revendications

1. Joint d'articulation pour panneaux verticaux suspendus, caractérisé en ce qu'il comprend une couple d'éléments (1,1') liés aux panneaux contigus (2, 2') en correspondance des bords verticaux positionnés à côté et liés réciproquement moyennant au moins une petite barre (6) articulée aux deux, et qui comprend également au moins une couple d'engrenages égaux (5,5', 13,'3'), solidaires aux éléments (1,1'), concentriques par rapport aux pivots d'articulation (7,7') de ladite petite barre (6) et engagés réciproquement.

2. Joint selon la revendication 1, caractérisé par le fait d'être fourni de moyens d'arrêt (8, 8') des deux éléments (1, l') en correspondance de la disposition coplanaire des panneaux (2, 2') contigus.

3. Joint selon les revendications 1 et 2, caractérisé par le fait que la denture des couples d'engrenages (5, 5') s'étend jusqu'à la disposition coplanaire des panneaux (2, 2') contigus.

4. Joint selon les revendications 1 et 2, caractérisé par le fait que les deux éléments (1, l') sont fournis d'un bord (8,8') qui forme une butée pour la petite barre (6) en correspondance de la disposition coplanaire des panneaux (2, 2') contigus.

5. Joint selon la revendication 1, caractérisé par le fait d'avoir une couple d'engrenages (5,5') directement engagés entre eux.

6. Joint selon la revendication 1, caractérisé par le fait que les couples d'engrenages (13, 13') solidaires avec les éléments (1, l') sont liés moyennant d'autres couples d'engrenages intermédiaires égaux (14, 14') fixés libres de tourner sur la petite barre (6).
